# EUROPÄISCHE PATENTSCHRIFT

(11) **EP 2 554 345 B1**
(45) Veröffentlichungstag und Bekanntmachung des Hinweises auf die Patenterteilung: **20.01.2016**
(21) Anmeldenummer: 12175038.4
(22) Anmeldetag: 05.07.2012
(51) Int. Cl.: B26F 1/40, B31B 1/16, B26D 7/26, B31B 1/88, B31F 1/07, B31B 1/20, B26F 1/44

(54) **Bogenstanz- und/oder -prägestation mit druckluftbetätigtem Schließrahmen**
Sheet stamping and/or embossing station with closing frame that is operated using compressed air
Station de découpage et/ou de cannelage dotée d'un cadre de fermeture actionné par air comprimé

(30) Priorität: 01.08.2011 DE 102011109085
(43) Veröffentlichungstag der Anmeldung: 06.02.2013
(73) Patentinhaber: Masterwork Machinery Co., Ltd., Tianjin, 300400 (CN)
(72) Erfinder: Möhringer, Markus, 69469 Weinheim (DE)
(74) Vertreter: Strehl Schübel-Hopf & Partner

(56) Entgegenhaltungen:
- EP-A1- 1 506 849
- US-A1- 2004 144 228
- US-B2- 7 329 220

## Beschreibung

Die Erfindung betrifft eine Bogenstanz- und / oder -prägestation gemäß dem Oberbegriff von Anspruch 1 und ein System, umfassend ein eine Flachbett-Bogenstanzmaschine und eine Druckluftpistole gemäß Anspruch 9.

### Stand der Technik

Als Stanzen wird das Schneiden mit in sich geschlossenen geometrischen Zuschnittsformen bezeichnet, die kreisförmig, oval oder mehreckig sowie Phantasieformen aller Art sein können. Auch die in der Druckweiterverarbeitung geübten Praktiken, wie Stanzen mit Locheisen, Eckenabstoßen und Registerstanzen werden zu diesem Bereich gezählt. Die Stanzung erfolgt gegen eine Stanzunterlage oder gegen Stempel, teilweise sind es auch Schervorgänge. Verpackungsmaterialien aus Kunststoff, Folienmaterial, Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführung handelt (etwa Verpackungen für Kosmetik, Zigaretten, Pharmazie, Lebensmittel, etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich. Diesen Ansprüchen wird das Flachbettstanzen am besten gerecht. Dabei werden die gedruckten und auf einer Palette gestapelten Bogen der Stanzmaschine zugeführt. In der Maschine werden in einer Ausrichteinrichtung die zu stanzenden Bogen passgenau ausgerichtet, von einem Greiferwagen übernommen und exakt in der Stanzeinrichtung zwischen einem fest gelagerten Untertisch und einem über einen Kniehebel oder Exzentergetriebe vertikal bewegbaren Obertisch positioniert.

In bekannten Bogenstanz- und Prägemaschinen, die zum Stanzen, Prägen, Ausbrechen, ggfs. Nutzentrennen und Ablegen von Bögen aus Papier, Pappe und der gleichen eingesetzt werden, ist es bekannt die Bögen mittels Greiferwagen durch die einzelnen Stationen der Maschine zu bewegen. Ein jeweiliger Greiferwagen besitzt eine Greiferbrücke, an der Greifer befestigt sind, die die Bögen an einem vorderen Ende ergreifen. Ein Greiferwagen besitzt weiterhin seitliche Fahrwagen, welche mit endlosen Ketten des Transportsystems verbunden sind und wodurch die Greiferwagen durch die Maschine bewegt werden. Durch diese Art der Bewegung der Bögen durch die Maschine wird ein kontinuierliches Arbeiten in den einzelnen hintereinander angeordneten Stationen der Maschine, insbesondere Stanz-, Ausbrech- und Nutzentrennstation, ermöglicht.

Eine derartige Flachbettstanze ist beispielsweise aus der DE 30 44 083 A1 und der US 7,658,378 B2 bekannt. Die beiden Tische sind mit Schneid- und Rillwerkzeugen bzw. entsprechenden Gegenwerkzeugen bestückt, mit denen aus dem taktweise zwischen die Tischfläche geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Aus der DE 195 16 073 A1 ist eine Vorrichtung für eine Bogenstanz- und -prägemaschine bekannt. In dem beschriebenen Aufnahmerahmen der Vorrichtung wird die Tragplatte mittels Justier- und Halteschrauben eingespannt und grob ausgerichtet. Die Feineinstellung erfolgt dann über die Verstellung von Anschlägen im Aufnahmerahmen der Tragplatte. Zum Einspannen, Ausrichten und anschließenden Feineinstellen muss ein Bediener die Justier- und Halteschrauben manuell anziehen und den Aufnahmerahmen ebenfalls manuell verstellen bis die Tragplatte exakt ausgerichtet in der Vorrichtung eingespannt ist. Nachteilig daran ist das zeitaufwändige arretieren mittels Verschraubung.

Weiterhin bekannt ist die Verwendung von Exzenterrahmen, welche das Werkzeug durch Verdrehen von Exzentern Klemmen. Nachteilig daran ist dass die Werkzeuge ungleichmäßig gespannt werden.

Die US 7,329,220 B2 zeigt eine Bogenstanz- und -prägemaschine mit einer Vorrichtung zum Stanzen von Nutzen aus Bögen, mit einem Rahmen zur Aufnahme einer mit Stanz- und Rillenmessern bestückten Tragplatte , die in dem Rahmen mittels hydraulisch betätigter Spannelemente einspannbar ist, wobei der hydraulische Druck zum Spannen im Hydrauliksystem über einen Kolben aufgebaut wird, der von einer mechanischen Feder abgestützt ist.

Nachteilig an der Verwendung von Hydraulik ist, dass eine aufwändige Abdichtung der Hydraulikleitungen erforderlich ist. Besonders auf Grund der Hubbewegung des Werkzeuges ist dies schwierig. Wenn es zu Leckage kommt und durch die Bogenstanz- und -prägemaschine Produkte für die Lebensmittelindustrie hergestellt werden, so können die Produkte auch bei nur geringer Verunreinigung nicht verwendet werden.

### Aufgabenstellung

Aufgabe der vorliegenden Erfindung ist es, eine Bogenstanz- und / oder -prägestation zu schaffen, welche bei einfachem Aufbau und einfacher Handhabung ein sicheres Klemmen eines Stanz- und / oder Prägewerkzeugs ermöglicht und dabei die Nachteile der aus dem Stand der Technik bekannten Klemmeinrichtungen vermeidet.

Gelöst wird diese Aufgabe durch eine Bogenstanz- und / oder -prägestation mit den Merkmalen von Anspruch 1. Die erfindungsgemäße Bogenstanz- und / oder -prägestation für eine Flachbett-Bogenstanzmaschine mit einem oberen Tiegel und einem unteren Tiegel, wobei einer der beiden Tiegel hubbewegt ist, besitzt einen Schließrahmen, welcher mit dem oberen Tiegel verbunden ist, und ein Stanz- und / oder Prägewerkzeug hält. Zur Bearbeitung von Bogen aus Papier, Pappe, Kunststoff und dergleichen durch die Bogenstanz- und / oder -prägestation wird ein jeweiliger Bogen in einer Bogentransportrichtung zwischen den Tiegeln hindurchbewegt. Erfindungsgemäß besitzt der Schließrahmen eine Federklemmeinrichtung z.B. mit Spiral-Druckfedern, zum permanenten Klemmen des Stanz- und / oder Prägewerkzeugs und weiter eine Pneumatikeinrichtung zum Aufheben der Klemmung des Stanz- und / oder Prägewerkezeugs. In vorteilhafter Weise besitzt die Pneumatikeinrichtung einen von außerhalb der Bogenstanz- und / oder -prägestation zugänglichen Druckluftversorgungseingang zum temporären Zuführen einer Druckluft. Dies hat den Vorteil, dass nur dann eine Kraft von außen aufgebracht werden muss, wenn die Klemmung des Werkzeugs aufgehoben werden soll. Weiter vorteilhaft ist, dass die Verwendung von Druckluft im Gegensatz zu einem Hydraulikfluid unkritisch bezüglich der Verarbeitung von Lebensmittelverpackungen ist. Die erfindungsgemäße Bogenstanz- und / oder -prägestation verfügt über keine permanente Druckluftversorgung, vielmehr wird über den Druckluftversorgungseingang nur kurzzeitig eine Druckluft zugeführt, welche dann in der Pneumatikeinrichtung wirkt. In vorteilhafter Weise sind somit - im Fall des bewegten oberen Tiegels - keine Druckluftzuleitungen erforderlich, welche die Hubbewegung des Werkzeugs mitmachen. Dadurch wird eine einfachere und kostengünstigere Konstruktion der Bogenstanz- und / oder -prägestation ermöglicht.

In vorteilhafter Weiterbildung der erfindungsgemäßen Bogenstanz- und / oder Prägestation steht eine jeweilige Federklemmeinrichtung mit je mindestens Pneumatikator, z.B. einem Pneumatikzylinder oder einem kolbenlosen Pneumatikantrieb wie einer Pneumatikschiene - nachfolgend kurz als Pneumatikzylinder bezeichnet - in einer Wirkverbindung, wobei ein jeweiliger Pneumatikzylinder Teil der Pneumatikeinrichtung ist. Der jeweilige mindestens eine Pneumatikzylinder kann so der Federkraft der Federklemmeinrichtung entgegenwirken, so dass die Klemmung des Werkzeugs aufgehoben werden kann.

In einer besonders vorteilhaften Weiterbildung der erfindungsgemäßen Station verfügt der Schließrahmen über mindestens eine erste Federklemmeinrichtung zum Klemmen des Stanz- und / oder Prägewerkzeugs in Bogentransportrichtung und über mindestens eine zweite Federklemmeinrichtung zum Klemmen des Stanz- und / oder Prägewerkzeugs senkrecht zur Bogentransportrichtung. Der mindestens ersten und mindestens zweiten Federklemmeinrichtung ist jeweils ein mit dem Druckluftversorgungseingang verbundener Luftkanal zugeordnet. In anderen Worten: Ein jeweiliger Luftkanal verbindet den Druckluftversorgungseingang mit den einer jeweiligen ersten und zweiten Federklemmeinrichtung zugeordneten Pneumatikzylindern. Da jede Federklemmeinrichtung mit dem Druckluftversorgungseingang verbunden ist, kann in vorteilhafter Weise durch Zuführen einer Druckluft die Klemmung des Werkzeugs schnell gelöst und die Handhabung beim Werkzeugwechsel einfach gehalten werden.

In vorteilhafter Weiterbildung besitzt jeder Luftkanal ein Rückschlagventil. Dadurch wird der Druck in den Luftkanälen und den Pneumatikzylindern gehalten.

In vorteilhafter Weiterbildung besitzt jeder Luftkanal ein mit der Umgebung verbundenes steuerbares Drosselventil zum Abbauen des Drucks im jeweiligen Luftkanal. Dies hat den Vorteil, dass dadurch die Klemmkraft auf das Werkzeug senkrecht zur Bogentransportrichtung, d. h. in Seitenrichtung, und in Bogentransportrichtung, d. h. in Umfangsrichtung, wirksam werden kann und ein Verspannen im Sinne eines Verformens des Werkzeugs bzw. des Schließrahmens so verhindert wird.

In einer weiteren Ausführungsform besitzt der Schließrahmen der Bogenstanz- und / oder -prägestation mechanische Justierelemente, insbesondere Justierschrauben zum zusätzlichen Justieren des Stanz- und / oder Prägewerkzeuges im Schließrahmen. Dadurch können bereits in ihrer Geometrie verzogene Werkzeuge manipuliert und nachjustiert werden.

In einer weiteren vorteilhaften Ausführungsvariante besitzt der Schließrahmen der Bogenstanz- und / oder -prägestation ein Zentrierelement zum Zentrieren des Stanz- und / oder Prägewerkzeugs im Sinne eines Ausrichtens des Werkzeugs senkrecht zur Bogentransportrichtung.

Die Erfindung betrifft auch ein System umfassend eine Flachbett-Bogenstanzmaschine mit einer wie obenstehend beschriebenen Bogenstanz- und / oder -prägestation und weiter einen Druckluftspeicher und / oder einen Drucklufterzeuger und eine mit dem Druckluftspeicher bzw. dem Drucklufterzeuger verbundene handbetätigbare Druckluftpistole. Durch den Maschinenbediener ist zeitlich begrenzt eine Verbindung der Druckluftpistole mit dem Druckluftversorgungseingang der Bogenstanz- und / oder - prägestation herstellbar. Dadurch kann eine Druckluft in die Pneumatikeinrichtung des Schließrahmens eingebracht werden.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Figur 1: eine Stanzmaschine mit einer Bogenstanz- und / oder -prägestation
- Figur 2a: ein Stanzwerkzeug und eine Druckluftpistole beim Einbringen einer Druckluft
- Figur 2b: eine Ansicht eines Stanzwerkzeugs

In Figur 1 ist der prinzipielle Aufbau einer Bogenstanz- und -prägemaschine 100 zum Stanzen, Ausbrechen, Nutzentrennen und Ablegen von Bögen aus Papier, Pappe, Kunststoff und dergleichen dargestellt. Die Stanz- und Prägemaschine 100 besitzt einen Anleger 1, eine Stanzstation 2, eine Ausbrechstation 3 und einen Ausleger 4 mit Ablage- und Nutzentrennstation, die von einem gemeinsamen Maschinengehäuse 5 getragen und umschlossen werden und von einem Hauptantrieb 17 angetrieben werden. Von einer Seite, der sogenannten Bedienerseite, sind die Bearbeitungsstationen 2, 3, 4 zugänglich; auf der gegenüberliegenden Seite, der sogenannten Antriebsseite, befindet sich der Antriebsstrang der Bogenstanz- und -prägemaschine 100. Eine Maschinensteuerung 15 steuert die Abläufe innerhalb der Stanzmaschine 100.

Die Bögen 6 werden durch einen Anleger 1 von einem Stapel vereinzelt, dem Bogentransportsystem 7 zugeführt und von an Greiferbrücken eines Greiferwagens 8 befestigten Greifern an ihrer Vorderkante ergriffen und in Bogentransportrichtung B intermittierend durch die verschiedenen Stationen 2, 3 und 4 der Stanz- und Prägemaschine 100 hindurchgezogen.

Das Bogentransportsystem 7 besitzt mehrere Greiferwagen 8, sodass mehrere Bögen 6 gleichzeitig in den verschiedenen Stationen 2, 3 und 4 bearbeitet werden können. Die Greiferwagen 8 können von einem Kettenantrieb oder in einer alternativen Ausführungsform durch einen elektromagnetischen Linearantrieb mit Wanderfeldmotoren angetrieben werden, wie beispielsweise in der DE 20 2007 012 349 U1 beschrieben.

Die erfindungsgemäße Bogenstanz- und /oder -prägestation 2 besteht aus einem unteren Tiegel, einem sog. Untertisch 9, und einem oberen Tiegel, einem sog. Obertisch 10. Der Obertisch 10 ist vertikal hin- und herbewegbar gelagert und mit einem Oberwerkzeug 30 mit Stanz- und Rillmessern versehen. Das Oberwerkzeug besitzt einen in den Fig. 2a und 2b näher dargestellten Schließrahmen 31 mit einer Stanzplatte 32. Der Untertisch 9 ist fest im Maschinengestell gelagert und mit einer Gegenplatte 20 zu den Stanz- und Rillmessern versehen. Alternativ kann auch der Obertisch 10 feststehend und der Untertisch 9 bewegt sein. Beim Prägen kommen an Stelle der Stanz- und Rillwerkzeuge Prägewerkzeuge, insbesondere in Form sogenannter Prägeklischees, zum Einsatz.

Der Greiferwagen 8 transportiert den Bogen 6 von der Stanz- und Prägestation 2 in die nachfolgende Ausbrechstation 3, die mit Ausbrechwerkzeugen 21, 23 ausgestattet ist. In der Ausbrechstation 3 werden mit Hilfe der Ausbrechwerkzeuge 21, 23 die nicht benötigten Abfallstücke 11 aus dem Bogen 6 nach unten herausgestoßen, wodurch die Abfallstücke 11 in einen unter der Station eingeschobenen wagenartigen Behälter 12 fallen.

Von der Ausbrechstation 3 gelangt der Bogen 6 in den Ausleger 4, wo der Bogen 6 entweder nur einfach abgelegt wird, oder aber gleichzeitig eine Trennung der einzelnen Nutzen eines jeweiligen Bogens 6 erfolgt. Dazu besitzt der Ausleger 4 ein Nutzentrennwerkzeug 21, 23. Der Ausleger 4 kann auch eine Palette 13 enthalten, auf der die einzelnen Bögen 6 bzw. Nutzen in Form eines Stapels 14 aufgestapelt werden, so dass nach Erreichen einer bestimmten Stapelhöhe die Palette 13 mit dem Bogenstapel 14 aus dem Bereich der Stanz- und Prägemaschine 100 weggefahren werden kann. Um die Maschine 100 während des Stapeltausches nicht anhalten zu müssen können Hilfsstapeleinrichtungen zum Einsatz kommen.

In Figur 2a ist ein Stanzwerkzeug 30 mit einem Druckluftversorgungseingang 40 dargestellt. In den Druckluftversorgungseingang 40 kann eine Druckluftpistole 80, genauer die Spitze der Druckluftpistole 80, eingreifen und damit eine Druckluft in das Stanzwerkzeug 30 eingebracht werden. Die Druckluftpistole 80 ist über Luftleitungen 81 mit einem Druckluftspeicher 82 verbunden. Der Druckluftspeicher 82 kann mit einem Drucklufterzeuger 83 verbunden sein. Alternativ könnte die Druckluftpistole 80 direkt mit einem Drucklufterzeuger 83 verbunden sein.

Figur 2b zeigt ein Stanzwerkzeug 30 mit seinen verschiedenen Komponenten: eine Stanzplatte 32 mit Stanzmessern wird in einem Schließrahmen 31 gehalten. Die Klemmung der Stanzplatte 32 erfolgt dabei durch Federklemmeinrichtungen 33. Dabei sind zwei Federklemmeinrichtungen 33 vorgesehen, welche die Stanzplatte 32 in Bogentransportrichtung B klemmen, als auch zwei Federklemmeinrichtungen 33 vorgesehen, welche die Stanzplatte 32 quer zur Bogentransportrichtung B klemmen. Die Federklemmeinrichtungen 33 besitzen im dargestellten Ausführungsbeispiel zwei Spiraldruckfedern 33.1, welche eine Klemmplatte 36 gegen die Stanzplatte 32 pressen. Eine jeweilige Federklemmeinrichtung 33 besitzt Pneumatikzylinder 33.2, welche in ihrer Wirkstellung der Federklemmkraft entgegen wirken, d. h. die Klemmwirkung der Federklemmeinrichtung 33 aufheben. Die Pneumatikzylinder 33.2 sind an Druckluftkanäle 39.1 und 39.2 angeschlossen. Dabei gibt es einen ersten Kanal 39.1, welcher die in Bogentransportrichtung B gelegenen Pneumatikzylinder 33.2 mit einer Druckluft versorgt. Weiter gibt es einen zweiten Kanal 39.2, welcher die beiden quer zur Bogentransportrichtung B gelegenen Pneumatikzylinder 33.2 mit einer Druckluft versorgt. Beide Kanäle 39.1 und 39.2 enden an dem Druckluftversorgungseingang 40 und können darüber mit einer Druckluft beaufschlagt werden. Zwischen dem Druckluftversorgungseingang 40 und einem ersten Pneumatikzylinder 33.2 ist in einem jeweiligen Kanal 39.1 bzw. 39.2 ein Rückschlagventil 34.1 bzw. 34.2 vorgesehen, welches die in das Kanalsystem 39.1, 39.2 eingebrachte Druckluft in dem Kanalsystem hält und damit den auf die Pneumatikzylinder 33.2 wirkenden Druck aufrecht erhält.

Zur Ausrichtung der Stanzplatte 32 quer zur Bogentransportrichtung B ist an dem Schließrahmen 31 ein Zentrierelement 37 angebracht.

Soll eine sich in dem Schließrahmen 31 befindliche Stanzplatte 32 ausgewechselt werden, so wird vom Maschinenbediener die Spitze der Druckluftpistole 80 in den Druckluftversorgungseingang 40 eingeführt und durch Betätigung der Druckluftpistole 80 eine Druckluft in die Kanäle 39.1, 39.2 eingebracht. Diese eingebrachte Druckluft bewirkt, dass die Pneumatikzylinder 33.2 aktiviert werden, der Federkraft der Federn 33.1 entgegenwirken und die Klemmplatten 36 von der Stanzplatte 32 weg auf den Schließrahmen 31 hinzu bewegen. Dadurch wird die Klemmung der Stanzplatte 32 aufgehoben und die Stanzplatte 32 kann vom Maschinenbediener entnommen und durch eine andere Stanzplatte 32 ersetzt werden. Um die neu eingesetzte Stanzplatte 32 wieder im Schließrahmen 31 zu klemmen, sind in den Kanälen 39.1, 39.2 Ventile 35.1, 35.2 vorgesehen, um die Druckluft abzulassen. Die Ventile 35.1 und 35.2 können dabei einzeln angesteuert werden, so dass zuerst das erste Ventil 35.1 angesteuert und der Druck im ersten Kanal 39.1 abgebaut werden kann. Damit verlieren die zugeordneten Pneumatikzylinder 33.1 ihre Wirkung und die Stanzplatte 32 wird aufgrund von der Federklemmkraft der Federklemmeinrichtung 33 in Bogentransportrichtung B geklemmt. Nachfolgend wird das zweite Ventil 35.2 angesteuert und die Druckluft im zweiten Kanal 39.2 abgebaut, so dass hierbei die zugeordneten Pneumatikzylinder 33.2 ihre Wirksamkeit verlieren und die Stanzplatte 32 aufgrund der Federklemmkraft der Federklemmeinrichtungen 33 auch quer zur Bogentransportrichtung B geklemmt wird. Um die Klemmung von Stanzplatten 32, insbesondere von verformten bzw. verzogenen Stanzplatten 32, weiter zu optimieren, sind in dem Schließrahmen 31 Justierschrauben 38 vorgesehen, welche eine zusätzliche Kraft auf die Stanzplatte 32 ausüben können. In der in Figur 2b dargestellten Situation kommen die Justierschrauben 38 nicht zum Einsatz.

### Bezugszeichenliste

- 1: Anleger
- 2: Stanz- und/oder Prägestation
- 3: Ausbrechstation
- 4: Ausleger, ggfs. mit Nutzentrennstation
- 5: Maschinengehäuse
- 6: Bogen
- 7: Bogentransportsystem
- 8: Greiferwagen mit Greifern
- 9: Untertisch / unterer Tiegel
- 10: Obertisch / oberer Tiegel
- 11: Abfallstücke
- 12: Behälter
- 13: Palette
- 14: Auslagestapel
- 15: Steuerung mit Interface und Eingabegeräten
- 16: Zuführtisch mit einer Einheit zum Ausrichten der Bogen
- 17: Hauptantrieb

- 20: Unterwerkzeug
- 21: Oberwerkzeug mit Stempeln
- 23: Nutzentrenngitter oder Ausbrechbrett (Unterwerkzeug)

- 30: Oberwerkzeug (Stanzwerkzeug)
- 31: Schließrahmen
- 32: Stanzplatte mit Stanzmessern
- 33: Federklemmeinrichtung
- 33.1: Feder
- 33.2: Pneumatikantrieb (Pneumatikzylinder / Pneumatikschiene)
- 34.1: erstes Rückschlagventil
- 34.2: zweites Rückschlagventil
- 35.1: erstes Ventil
- 35.2: zweites Ventil
- 36: Klemmplatte
- 37: Zentrierelement
- 38: Justierschraube
- 39.1: erster Kanal
- 39.2: zweiter Kanal

- 40: Druckluftversorgungseingang

- 80: Druckluftpistole
- 81: Luftleitung /Schlauch
- 82: Druckluftspeicher
- 83: Drucklufterzeuger / Kompressor

- 100: Flachbett-Bogenstanz- und/oder -prägemaschine (Stanzmaschine)

- B: Bogentransportrichtung
- E: Bogentransportebene

## Patentansprüche

1. Bogenstanz- und/oder -prägestation (2) für eine Flachbettbogenstanzmaschine (100) mit einem oberen Tiegel (9) und einem unteren Tiegel (10), wobei einer der beiden Tiegel (9, 10) hubbewegt ist, und mit einem Schließrahmen (31), welcher mit dem oberen Tiegel (9) verbunden ist, und mit einem Stanz- und/oder Prägewerkzeug (32), welches von dem Schließrahmen (31) gehalten wird, wobei ein jeweiliger Bogen (6) in einer Bogentransportrichtung (B) zwischen den Tiegeln (9, 10) hindurch bewegbar ist,
**dadurch gekennzeichnet,**
**dass** der Schließrahmen (31) über eine Federklemmeinrichtung (33) zum permanenten Klemmen des Stanz- und/oder Prägewerkzeugs (32) und eine Pneumatikeinrichtung (33.2, 34.1, 34.2, 35:1, 35.2, 39.1, 39.2) zum Aufheben der Klemmung des Stanz- und/oder Prägewerkzeugs (32) verfügt, wobei die Pneumatikeinrichtung (33.2, 34.1, 34.2, 35:1, 35.2, 39.1, 39.2) einen von außerhalb der Bogenstanz- und/oder - prägestation (2) zugänglichen Druckluftversorgungseingang (40) besitzt zum temporären Zuführen einer Druckluft.

2. Bogenstanz- und/oder -prägestation nach Anspruch 1,
**dadurch gekennzeichnet,**
**dass** die Bogenstanz- und/oder -prägestation (2) über keine permanente Druckluftversorgung zum Klemmen des Stanz- und/oder Prägewerkzeugs (32) verfügt.

3. Bogenstanz- und/oder -prägestation nach einem der vorangehenden Ansprüche,
**dadurch gekennzeichnet,**
**dass** eine jeweilige Federklemmeinrichtung (33) mit je mindestens einem Pneumatikzylinder (33.2) in Verbindung steht, wobei ein jeweiliger Pneumatikzylinder Teil der Pneumatikeinrichtung (33.2, 34.1, 34.2, 35:1, 35.2, 39.1, 39.2) ist.

4. Bogenstanz- und/oder -prägestation nach einem der vorangehenden Ansprüche,
**dadurch gekennzeichnet,**
**dass** der Schließrahmen (31) über mindestens eine erste Federklemmeinrichtung (33) zum Klemmen des Stanz- und/oder Prägewerkzeugs (32) in Bogentransportrichtung (B) und über mindestens eine zweite Federklemmeinrichtung (33) zum Klemmen des Stanz- und / oder Prägewerkzeugs (32) senkrecht zur Bogentransportrichtung (B) verfügt und, dass der mindestens ersten und der mindestens zweiten Federklemmeinrichtung (33) jeweils ein mit dem Druckluftversorgungseingang (40) verbundener Luftkanal (39.1, 39.2) zugeordnet ist.

5. Bogenstanz- und/oder -prägestation nach Anspruch 4,
**dadurch gekennzeichnet,**
**dass** jeder Luftkanal (39.1, 39.2) ein Rückschlagventil (34.1, 34.2) besitzt.

6. Bogenstanz- und/oder -prägestation nach Anspruch 4 oder 5,
**dadurch gekennzeichnet,**
**dass** jeder Luftkanal (39.1, 39.2) ein mit der Umgebung verbundenes steuerbares Drosselventil (35.1, 35.2) zum Abbauen des Drucks im jeweiligen Luftkanal (39.1, 39.2) besitzt.

7. Bogenstanz- und/oder -prägestation nach einem der vorangehenden Ansprüche,
**dadurch gekennzeichnet,**
**dass** der Schließrahmen (31) über mechanische Justierelemente (38), insbesondere Justierschrauben, verfügt zum zusätzlichen Justieren des Stanz- und/oder Prägewerkzeugs (32) im Schließrahmen (31).

8. Bogenstanz- und/oder -prägestation nach einem der vorangehenden Ansprüche,
**dadurch gekennzeichnet,**
**dass** der Schließrahmen (31) ein Zentrierelement (37) besitzt zum Zentrieren des Stanz- und/oder Prägewerkzeugs (32) im Sinne eines Ausrichtens senkrecht zur Bogentransportrichtung (B).

9. System umfassend eine Flachbettbogenstanzmaschine (100) mit einer Bogenstanz- und/oder -prägestation (2) nach einem der vorangehenden Ansprüche, einen Druckluftspeicher (82) und/oder Drucklufterzeuger (83), eine mit dem Druckluftspeicher (82) bzw. Drucklufterzeuger (83) verbundene handbetätigbare Druckluftpistole (80), wobei durch den Maschinenbediener zeitlich begrenzt eine Verbindung der Druckluftpistole (80) mit dem Druckluftversorgungseingang (40) der Bogenstanz- und/oder -prägestation (2) herstellbar ist.

## Claims

1. A sheet punching and/or embossing station (2) for a flat bed sheet punching and/or embossing machine (100), having an upper platen (9) and a lower platen (10), one of the two platens (9, 10) being liftable, and having a fastening frame (31) connected with said upper platen (9), and having a punching and/or embossing tool (32) which is held by said fixing frame (31), wherein a respective sheet (6) can be passed through between said platens (9, 10) in a sheet transport direction (B),
**characterized in that**
said fixing frame (31) comprises a spring clamping mechanism (33) for permanently clamping said punching and/or embossing tool (32) and a pneumatic device (33.2, 34.1, 34.2, 35.1, 35.2, 39.1, 39.2) for releasing the clamping of said punching and/or embossing tool (32), wherein said pneumatic device (33.2, 34.1, 34.2, 35.1, 35.2, 39.1, 39.2) comprises a compressed-air supply port (40) which is accessible from the outside of said sheet punching and/or embossing station (2) for temporarily supplying compressed-air.

2. The sheet punching and/or embossing station according to claim 1,
**characterized in that**
said sheet punching and/or embossing station (2) is not provided with a permanent compressed-air supply for clamping said punching and/or embossing tool (32).

3. The sheet punching and/or embossing station according to one of the preceding claims,
**characterized in that**
a respective spring clamping mechanism (33) communicates with at least one pneumatic cylinder (33.2), wherein a respective pneumatic cylinder is a part of said pneumatic device (33.2, 34.1, 34.2, 35.1, 35.2, 39.1, 39.2).

4. The sheet punching and/or embossing station according to one of the preceding claims,
**characterized in that**
said fixing frame (31) has at least one first spring clamping mechanism (33) for clamping said punching and/or embossing tool (32) in sheet transport direction (B) and at least one second spring clamping mechanism (33) for clamping said punching and/or embossing tool (32) in perpendicular direction to the sheet transport direction (B), and that a respective air duct (39.1, 39.2) each connected to said compressed-air supply port (40) is assigned to said at least one first and said at least one second spring clamping mechanism (33).

5. The sheet punching and/or embossing station according to claim 4,
**characterized in that**
each air duct (39.1, 39.2) comprises a back-pressure valve (34.1, 34.2).

6. The sheet punching and/or embossing station according to claim 4 or 5,
**characterized in that**
each air duct (39.1, 39.2) comprises a controllable throttle valve (35.1, 35.2) communicating with the environment for relieving the pressure in the respective air duct (39.1, 39.2).

7. The sheet punching and/or embossing station according to one of the preceding claims,
**characterized in that**
said fixing frame (31) comprises mechanical adjustment elements (38), in particular adjustment screws, for further adjusting said punching and/or embossing tool (32) in said fixing frame (31).

8. The sheet punching and/or embossing station according to one of the preceding claims,
**characterized in that**
said fixing frame (31) comprises a centering mechanism (37) for centering said punching and/or embossing tool (32) in terms of an alignment perpendicularly to the sheet transport direction (B).

9. A system comprising a flat bed sheet punching machine (100) comprising a sheet punching and/or embossing station (2) according to any one of the preceding claims, a compressed-air reservoir (82) and/or a compressed-air generator (83), and a manually operable compressed-air blow gun (80) communicating with said compressed-air reservoir (82) or said compressed-air generator (83), wherein a machine operator can connect said compressed-air blow gun (80) for a limited period of time with said compressed-air supply port (40) of said sheet punching and/or embossing station (2).

## Revendications

1. Poste de découpage-poinçonnage et/ou d'estampage de feuilles (2) pour une machine de découpage-poinçonnage et/ou d'estampage de feuilles à banc plat (100), comprenant une platine supérieure (9) et une platine inférieure (10), l'une des deux platines (9, 10) étant déplaçable en hauteur, et comprenant également un cadre de fermeture (31), qui est relié à la platine supérieure (9), et un outillage de découpage-poinçonnage et/ou d'estampage (32), qui est tenu par le cadre de fermeture (31), une feuille (6) respectivement considérée pouvant être déplacée selon une direction de transport de feuille (B) de manière à passer entre les platines (9, 10),
**caractérisé**
**en ce que** le cadre de fermeture (31) dispose d'un dispositif de serrage à ressort (33) pour le serrage permanent de l'outillage de découpage-poinçonnage et/ou d'estampage (32) et d'un dispositif pneumatique (33.2, 34.1, 34.2, 35.1, 35.2, 39.1, 39.2) pour interrompre ou inhiber le serrage de l'outillage de découpage-poinçonnage et/ou d'estampage (32), le dispositif pneumatique (33.2, 34.1, 34.2, 35.1, 35.2, 39.1, 39.2) possédant une entrée d'alimentation en air comprimé (40) accessible de l'extérieur du poste de découpage-poinçonnage et/ou d'estampage de feuilles (2), pour une amenée temporaire d'air comprimé.

2. Poste de découpage-poinçonnage et/ou d'estampage de feuilles selon la revendication 1,
**caractérisé**
**en ce que** le poste de découpage-poinçonnage et/ou d'estampage de feuilles (2) ne dispose pas d'alimentation en air comprimé permanente pour le serrage de l'outillage de découpage-poinçonnage et/ou d'estampage (32).

3. Poste de découpage-poinçonnage et/ou d'estampage de feuilles selon l'une des revendications précédentes,
**caractérisé**
**en ce qu'**un dispositif de serrage à ressort (33) respectivement considéré est en liaison avec au moins un vérin pneumatique (33.2) respectif, un vérin pneumatique respectif faisant partie du dispositif pneumatique (33.2, 34.1, 34.2, 35.1, 35.2, 39.1, 39.2).

4. Poste de découpage-poinçonnage et/ou d'estampage de feuilles selon l'une des revendications précédentes,
**caractérisé**
**en ce que** le cadre de fermeture (31) dispose d'au moins un premier dispositif de serrage à ressort (33) pour serrer l'outillage de découpage-poinçonnage et/ou d'estampage (32) dans la direction de transport de feuille (B), et d'au moins un deuxième dispositif de serrage à ressort (33) pour serrer l'outillage de découpage-poinçonnage et/ou d'estampage (32) perpendiculairement à la direction de transport de feuille (B), et en ce qu'au dit au moins un premier et au dit au moins un deuxième dispositif de serrage à ressort (33) est respectivement associé un canal d'air (39.1, 39.2) relié à l'entrée d'alimentation en air comprimé (40).

5. Poste de découpage-poinçonnage et/ou d'estampage de feuilles selon la revendication 4,
**caractérisé**
**en ce que** chaque canal d'air (39.1, 39.2) possède un clapet anti-retour (34.1, 34.2).

6. Poste de découpage-poinçonnage et/ou d'estampage de feuilles selon la revendication 4 ou la revendication 5,
**caractérisé**
**en ce que** chaque canal d'air (39.1, 39.2) possède une vanne d'étranglement (35.1, 35.2) pouvant être commandée et reliée à l'environnement, pour assurer une dégradation ou chute de la pression dans le canal d'air (39.1, 39.2) respectif.

7. Poste de découpage-poinçonnage et/ou d'estampage de feuilles selon l'une des revendications précédentes,
**caractérisé**
**en ce que** le cadre de fermeture (31) dispose d'éléments d'ajustage (38), notamment des vis d'ajustage, pour l'ajustage supplémentaire de l'outillage de découpage-poinçonnage et/ou d'estampage (32) dans le cadre de fermeture (31).

8. Poste de découpage-poinçonnage et/ou d'estampage de feuilles selon l'une des revendications précédentes,
**caractérisé**
**en ce que** le cadre de fermeture (31) possède un élément de centrage (37) pour centrer l'outillage de découpage-poinçonnage et/ou d'estampage (32) dans le sens d'une orientation perpendiculairement à la direction de transport de feuille (B).

9. Système comprenant une machine de découpage-poinçonnage et/ou d'estampage de feuilles à banc plat (100) comprenant un poste de découpage-poinçonnage et/ou d'estampage de feuilles (2) selon l'une des revendications précédentes, un accumulateur d'air comprimé (82) et/ou un générateur d'air comprimé (83), et un pistolet à air comprimé (80) pouvant être actionné à la main et relié à l'accumulateur d'air comprimé (82) respectivement au générateur d'air comprimé (83), l'opérateur de la machine pouvant établir, de manière limitée dans le temps, une liaison du pistolet d'air comprimé (80) avec l'entrée d'alimentation en air comprimé (40) du poste de découpage-poinçonnage et/ou d'estampage de feuilles (2).
